# EUROPÄISCHE PATENTSCHRIFT

(11) **EP 4 363 767 B1**
(45) Veröffentlichungstag und Bekanntmachung des Hinweises auf die Patenterteilung: **29.10.2025**
(21) Anmeldenummer: 22734613.7
(22) Anmeldetag: 22.06.2022
(51) Int. Cl.: F21S 45/30

(54) **BELÜFTUNGSMODUL FÜR EINE KRAFTFAHRZEUGBELEUCHTUNGSEINRICHTUNG**
VENTILATION MODULE FOR A MOTOR VEHICLE LIGHTING DEVICE
MODULE DE VENTILATION DESTINÉ À UN DISPOSITIF D'ÉCLAIRAGE DE VÉHICULE À MOTEUR

(30) Priorität: 30.06.2021 DE 102021116815
(43) Veröffentlichungstag der Anmeldung: 08.05.2024
(73) Patentinhaber: Marelli Germany GmbH, 72760 Reutlingen (DE)
(72) Erfinder: BATHE, Achim, 72768 Reutlingen (DE); OLAH, Attila, 72762 Reutlingen (DE); SCHUBERT, Uwe, 73207 Plochingen (DE)
(74) Vertreter: DREISS Patentanwälte PartG mbB
(86) Internationale Anmeldenummer: PCT/EP2022/067052
(87) Internationale Veröffentlichungsnummer: WO 2023/274814

(56) Entgegenhaltungen:
- EP-A1- 3 816 501
- EP-A2- 0 234 335
- CN-U- 211 232 756
- DE-A1- 102007 012 703
- DE-A1- 102008 064 344
- JP-A- 2011 150 919
- JP-A- H08 195 104
- JP-U- H0 722 404
- US-A1- 2015 153 016

## Beschreibung

Die Erfindung betrifft ein Belüftungsmodul für eine Beleuchtungseinrichtung eines Kraftfahrzeugs.

Durch den physikalischen Effekt der Kondensation, legt sich unter bestimmten Umweltbedingungen ein dünner Wasserfilm von der Innenseite des Scheinwerfers od. Heckleuchte auf die Abdeckscheibe. Dieser ist von außen als unschöner Schleier erkennbar. Viele Endkunden gehen irrtümlich davon aus, dass es sich hierbei um einen Defekt handelt und suchen ihre Händler auf, um den Vorfall zu reklamieren.

JP 2011150919 A offenbart einen inneren zylindrischen Elastomerkörper, der aus einem thermoplastischen Elastomer besteht und direkt an einem Belüftungslochteil der Belüftungskappe angebracht ist. In dem Elastomerkörper ist ein Filter mit einem Ende davon verbunden. Ein äußerer Umfangsteil des inneren zylindrischen Elastomerkörpers ist durch Spritzgießen mit einem äußeren zylindrischen Körper aus Kunstharz verbunden, zwischen dem sich ein Belüftungsraum befindet. Ein mit einem Boden versehenes, aus Kunstharz hergestelltes Abdeckelement wird durch die elastische Verformung eingepresst und mit einem Ende des äußeren zylindrischen Körpers des Aufbaus mit einem Belüftungsraum dazwischen pressverbunden, um eine Belüftungskappe zu bilden.

CN 211232756 U offenbart eine Autolampenschale, die die Luftzirkulation erhöhen kann. Die Autolampenschale zielt darauf ab, das Problem zu lösen, dass eine Autolampenschale im Stand der Technik schlecht wasser- und staubdicht ist, wenn die Atmungsaktivität verbessert wird. Die LED-Lampe umfasst einen Lampenschirm, Lufteinlasslöcher sind an den beiden Seiten der Vorderseite des Lampenschirms ausgebildet, ein Verbindungshohlraum ist im Lampenschirm ausgebildet, zwei Sätze von Wärmeableitungslöchern sind an der von den Lufteinlasslöchern abgewandten Seite des Verbindungshohlraums ausgebildet, jedes Wärmeableitungsloch besteht aus einer Vielzahl von Luftlöchern, staubdichte Vorrichtungen sind an den Außenseiten der beiden Sätze von Wärmeableitungslöchern befestigt, und ein Wasserauslassloch ist in dem Boden der Verbindungshohlräume ausgebildet.

DE 10 2008 064 344 A1 offenbart einen Scheinwerfer für ein Kraftfahrzeug mit einem Gehäuse, umfassend ein Belüftungssystem mit einem am Gehäuse vorgesehenen Lufteinlass und einem am Gehäuse vorgesehenen Luftauslass und eine Luftzuleitung zum Lufteinlass, insbesondere einen Schlauch, wobei im Verlauf der Luftzuleitung und/oder an deren Ende ein radialsymmetrisch bezüglich einer Längsachse aufgebauter Zyklonfilter vorgesehen ist.

EP 3 816 501 A1 offenbart ein Belüftungsmodul für eine Beleuchtungseinrichtung eines Kraftfahrzeugs, wobei das Belüftungsmodul umfasst: eine erste Luftdurchtrittsöffnung, einen Labyrinthabschnitt, welcher zwischen der ersten Luftdurchtrittsöffnung und einem Luftfilterabschnitt angeordnet ist, den Luftfilterabschnitt, welcher zwischen dem Labyrinthabschnitt und einer zweiten Luftdurchtrittsöffnung angeordnet ist, und die zweite Luftdurchtrittsöffnung, wobei der zweiten Luftdurchtrittsöffnung ein erster Befestigungsabschnitt zugeordnet ist, wobei der erste Befestigungsabschnitt zu einer lösbaren Befestigung des Belüftungsmoduls an einem Gehäuse der Beleuchtungseinrichtung ausgebildet ist.

Das der Erfindung zugrundeliegende Problem wird durch ein Belüftungsmodul gemäß dem Anspruch 1 gelöst. Vorteilhafte Weiterbildungen finden sich in den Unteransprüchen sowie in der nachfolgenden Beschreibung und in der Zeichnung.

Es wird ein Belüftungsmodul für eine Beleuchtungseinrichtung eines Kraftfahrzeugs bereitgestellt, welches umfasst: eine Lufteinlass-Kammer, welche von mindestens einer äußeren Lufteinlassöffnung ausgehend, sich insbesondere wenigstens abschnittsweise verjüngend, zu mindestens einem ersten Luftdurchlass führt; eine Wasserabscheider-Kammer, in welche der mindestens einen ersten Luftdurchlass führt, wobei die Wasserabscheider-Kammer wenigstens einen lateral angeordneten Durchgang umfasst, und wobei die Wasserabscheider-Kammer zu zumindest einem zweiten Luftdurchlass führt; eine Filter-Kammer, in welche der mindestens eine zweite Luftdurchlass führt, wobei die Filter-Kammer zur Aufnahme eines Luftfilters ausgebildet ist; und einen Verbindungsabschnitt zur Verbindung mit einem Luftkanal der Beleuchtungseinrichtung.

Der Fahrtwind sorgt für die Anströmung der Lufteinlassöffnung. Die Lufteinlass-Kammer dient also als Windfang bzw. Lufttrichter und ermöglicht eine Erhöhung der Luft-Durchströmung der Beleuchtungseinrichtung während der Fahrt.

Eine vorhandene Betauung der Beleuchtungseinrichtung wird durch die Fahrt mit dem Kraftfahrzeug schnell enttaut, bzw. durch das Absenken der Luftfeuchte im Inneren wird das Betauungsrisiko mindert.

Neben Luft können grundsätzlich auch kleinere Schmutzpartikel und Regenwasser in das Belüftungsmodul gelangen. Die Wasserabscheider-Kammer erhöht die Lebensdauer und verbessert die Filterwirkung, da das Wasser ungehindert ablaufen kann und vom Filtermaterial ferngehalten wird.

Erfindungsgemäß umgibt eine Mehrzahl von lateral angeordneten, insbesondere eine Anzahl von wenigstens 5 oder wenigstens 7 Durchgangsöffnungen die Wasserabscheider-Kammer.

Dadurch wird der Wasserablauf aus der Wasserabscheider-Kammer ermöglicht und eine Ansammlung von Wasser in jeder Einbaulage wird verhindert. Insgesamt reduziert die Wasserabscheider-Kammer das Risiko, durch eindringendes Wasser den Luftfilter zu befeuchten.

Ein vorteilhaftes Beispiel zeichnet sich dadurch aus, dass zwischen der Lufteinlass-Kammer und der Wasserabscheider-Kammer ein erstes Schild angeordnet ist, welches den mindestens einen ersten Luftdurchlass umfasst, und wobei der mindestens eine Luftdurchlass von der äußeren Lufteinlassöffnung beabstandet ist.

Vorteilhaft schützt bereits das erste Schild aufgrund von Gegendruck vor einem Eindringen von Wasser in die Wasserabscheider-Kammer.

Ein vorteilhaftes Beispiel zeichnet sich dadurch aus, dass ein zweites Schild die Wasserabscheider-Kammer von der Filter-Kammer trennt, und wobei ein aufsummierter Öffnungsquerschnitt des mindestens einen ersten Luftdurchlasses kleiner ist als ein gesamter Öffnungsquerschnitt des mindestens einen zweiten Luftdurchlasses.

Vorteilhaft entsteht dadurch der erzeugte Druckverlust hauptsächlich durch den in der Filter-Kammer angeordneten Luftfilter. Der Druckverlust des Luftfilters dominiert also den Gesamtdruckverlust, der durch das Belüftungsmodul erzeugt wird.

Ein vorteilhaftes Beispiel zeichnet sich dadurch aus, dass eine Mehrzahl von zweiten Luftdurchlässen im Wesentlichen gleichmäßig über das zweite Schild verteilt ist.

Gleichmäßig verteilte Luftdurchlässe ermöglichen eine homogene Filterdurchströmung.

Ein vorteilhaftes Beispiel zeichnet sich dadurch aus, dass die wenigstens eine Filter-Kammer des Belüftungsmoduls ein Zylindermantel-förmiges Gehäuse aufweist.

Vorteilhaft lässt sich ein zylinderförmiger Luftfilter auf einfache Art und Weise in die Filter-Kammer einbringen.

Ein vorteilhaftes Beispiel zeichnet sich dadurch aus, dass der Verbindungsabschnitt, die Filter-Kammer und die Wasserabscheider-Kammer im Wesentlichen rotationssymmetrisch ausgebildet sind.

Vorteilhaft lassen sich somit Belüftungsmodule flexibel konstruieren und erproben. Über eine im Gehäuse der Beleuchtungseinrichtung eingebrachte Kodierung lasst sich der applizierte Winkel final einstellen. Die Konstruktion des Belüftungsmoduls kann hingegen über mehrere unterschiedliche Beleuchtungseinrichtungen und Kraftfahrzeugtypen gleich bleiben.

Das Belüftungsmodul kann also als Standardbauteil für jedes Scheinwerferprojekt eingesetzt und individuell angepasst werden. Die Positionierung ist beispielsweise seitlich und unten am Scheinwerfer möglich.

Eine einmalige Messung am Fahrzeug bestimmt die beste Lage und Ausrichtung des Belüfters am Scheinwerfer. Diese wird in die Serienproduktion übernommen.

Ein vorteilhaftes Beispiel zeichnet sich dadurch aus, dass die lateral angeordneten Durchgangsöffnungen der Wasserabscheider-Kammer eine jeweilige äußere Öffnung umfasst, deren Öffnungsrichtung von einer lateralen Richtung abweicht, insbesondere parallel zu einer Mittenachse des Belüftungsmoduls verläuft.

Der so bereitgestellte Filterspritzschutz verhindert eine Filterbeschädigung bei Strahlwasser.

Ein vorteilhaftes Beispiel zeichnet sich dadurch aus, dass der Verbindungsabschnitt zur Herstellung einer lösbaren Verbindung mit dem Gehäuse der Beleuchtungseinrichtung ausgebildet ist.

Beispielsweise erlaubt ein bajonettartiger Verschluss, dass das Belüftungsmodul oder der darin angeordnete Filter bei einem Defekt oder zur Wartung getauscht werden können.

Ein vorteilhaftes Beispiel zeichnet sich dadurch aus, dass ein Hauptkörper des Belüftungsmoduls aus einem Elastomer, einem Duroplast oder einem Thermoplast hergestellt ist.

Insbesondere als Elastomer ausgebildet, vereinfacht sich die Montage.

In der Zeichnung zeigen:
- Figur 1: eine schematisch dargestellte Beleuchtungseinrichtung für ein Kraftfahrzeug;
- Figur 2: einen schematischen Schnitt eines Belüftungsmoduls;
- Figur 3: eine Draufsicht auf das Belüftungsmodul;
- Figur 4: einen Schnitt C-C gemäß der Figur 3; und
- Figur 5: einen Spritzgussteil zur Herstellung des Belüftungsmoduls in perspektivischer Ansicht.

Figur 1 zeigt eine Beleuchtungseinrichtung 100 in Form eines schematisch dargestellten Scheinwerfers für ein Kraftfahrzeug. Selbstverständlich kann die Beleuchtungseinrichtung 100 auch eine Heckleuchte, ein Blinker oder eine andersgeartete Beleuchtungseinrichtung für ein Kraftfahrzeug sein. In einem Innenraum des Gehäuses 102 befindet sich ein Lichtmodul 104. Das Lichtmodul 104 wird von dem Steuergerät 106 derart betrieben, dass das Lichtmodul 104 eine Lichtverteilung 108 abstrahlt. Eine Lichtaustrittsöffnung des Gehäuses 102 ist durch eine transparente Abdeckscheibe 110 verschlossen, durch welche die Lichtverteilung 108 durchtritt.

Wenigstens ein Belüftungsmodul 200 ist außen am Gehäuse 102 angeordnet und luftführend mit einem Luftkanal 120 verbunden, der die einströmende Luft innerhalb des Gehäuses 102 verteilt. Eine der im Innenraum angeordneten Ausströmöffnungen 122a ist beispielsweise aus das Lichtmodul 104 gerichtet, eine andere Ausströmöffnung 122b ist auf einen inneren Bereich der Abdeckscheibe 110 gerichtet.

Über den Luftkanal 120 wird die eingebrachte Luft im Innenraum verteilt. In einem Beispiel ist im Luftkanal 120 oder im Luftstrom nach dem Luftfilter ein motorisch angetriebener Lüfter angeordnet. Dieser Lüfter fördert bei Stillstand des Fahrzeugs ausreichend Luft in den Innenraum fördert.

Um eine Betauung im geparktem Zustand zu verhindern (Zündung aus, Scheinwerfer bekommt kein Strom), ist das Belüftungsmodul oder der Scheinwerfer mit einem eigenen Stromspeicher ausgestattet (z.B. einem Akkumulator oder einem Superkondensator), der den Lüfter im Betauungsfall mit Strom versorgt. Wird das Fahrzeug wieder bewegt, lädt dich der Stromspeicher auf und kann so die folgenden Tage bzw. Wochen wiederum erneut eine Betauung im geparktem Zustand verhindern.

Nachfolgend wird auf die Figuren 2 bis 4 Bezug genommen.

Gemäß dem Schnitt der Figur 2 umfasst das Belüftungsmodul 200 eine Lufteinlass-Kammer 210, welche von mindestens einer äußeren Lufteinlassöffnung 212 ausgehend, sich insbesondere wenigstens abschnittsweise verjüngend, zu ersten Luftdurchlässen 214a, 214b führt.

Eine Wasserabscheider-Kammer 220, in welche die ersten Luftdurchlässe 214a, 214b führen, umfasst gemäß Figur 4 eine Mehrzahl von lateral angeordneten, und beispielsweise äquidistant voneinander beabstandeten, insbesondere eine Anzahl von wenigstens fünf oder wenigstens sieben, insbesondere eine Anzahl von acht Durchgängen 222x, 222y. Die Durchgangsöffnungen 222x bis 222y umgeben die Wasserabscheider-Kammer 220. Die lateral angeordneten Durchgänge 222x, 222y der Wasserabscheider-Kammer 220 umfasst eine jeweilige äußere Öffnung 226x, 226y, deren Öffnungsrichtung von einer lateralen Richtung abweicht, insbesondere parallel zu einer Mittenachse M des Belüftungsmoduls 200 verläuft.

Die Wasserabscheider-Kammer 220 führt zu zumindest einem zweiten Luftdurchlass 224a-d, welcher in eine Filter-Kammer 230 führt. Die Filter-Kammer 230 weist ein Zylindermantel-förmiges Gehäuse auf. In der Filter-Kammer 230 ist ein Luftfilter 232 angeordnet. Der in der Filter-Kammer 230 angeordnete Luftfilter 232 ist beispielsweise aus einem hydrophoben Material. Alternativ oder zusätzlich nimmt die Dichte des Luftfilters 232 in Strömungsrichtung zu.

Ein Verbindungsabschnitt 240 dient zur Verbindung mit einem Luftkanal 120 der Beleuchtungseinrichtung 100 aus Figur 1. Der Verbindungsabschnitt 240 ist zur Herstellung einer lösbaren Verbindung mit dem Gehäuse 102 der Beleuchtungseinrichtung 100 ausgebildet.

Zwischen der Lufteinlass-Kammer 210 und der Wasserabscheider-Kammer 220 ist ein erstes Schild 218 angeordnet, welches die ersten Luftdurchlässe 214a-b umfasst. Die Luftdurchlässe 214a-b sind von der äußeren Lufteinlassöffnung 212 beabstandet, beispielsweise mindestens 1/4 oder 1/3 des zur Mittenachse M lotrechten Durchmessers des ersten Schildes 218. Beispielsweise verlaufen wenigstens zwei der Luftdurchlässe 214 parallel zur Einlassöffnung 212.

Die Lufteinlass-Kammer 210 wird in proximaler Richtung von dem ersten Schild 218 und in distaler Richtung von einer Abdeckung 216 begrenzt, welche schräg zur Mittenachse M des Belüftungsmoduls 200 verläuft.

Ein zweites Schild 228 trennt die Wasserabscheider-Kammer 220 von der Filter-Kammer 230. Ein aufsummierter Öffnungsquerschnitt der ersten Luftdurchlässe 214a-b ist kleiner als ein aufsummierter Öffnungsquerschnitt der zweiten Luftdurchlässe 224a-d. Die Mehrzahl von zweiten Luftdurchlässen 224a-c ist im Wesentlichen gleichmäßig über das zweite Schild 228 verteilt.

In Richtung des Gehäuses der Beleuchtungseinrichtung ist das Belüftungsmodul 200 mit einem von Luftdurchlässen durchsetzten Deckel 250 verschlossen. Der Deckel 250 verhindert ein Herausfallen des Luftfilters 232 aus der Filter-Kammer 230.

Der Verbindungsabschnitt 240, die Filter-Kammer 230 und die Wasserabscheider-Kammer 220 sind im Wesentlichen rotationssymmetrisch, insbesondere Zylinder-artig ausgebildet. Ein Hauptkörper des Belüftungsmoduls 200 ist aus einem Elastomer, einem Duroplast oder einem Thermoplast hergestellt.

Figur 5 zeigt in einem Beispiel ein Spritzgussteil 500 zur Herstellung des Belüftungsmoduls 200 aus den vorigen Figuren. Das über ein Filmscharnier mit dem Hauptkörper 502 verbundene erste Schild 218 wird in Richtung des zweiten Schilds 228 rotiert. Anschließend wird die Abdeckung 216 in Richtung des bereits rotierten ersten Schilds 218 rotiert und verschließt damit das Belüftungsmodul 200. Radiale Vorsprünge des ersten Schildes 218 greifen in zugeordnete Öffnungen des Hauptkörpers 502 ein und bilden wenigstens eine Wandung der lateralen Durchgänge für den Wasserabfluss.

## Patentansprüche

1. Ein Belüftungsmodul (200) für eine Beleuchtungseinrichtung (100) eines Kraftfahrzeugs umfassend:
eine Lufteinlass-Kammer (210), welche von mindestens einer äußeren Lufteinlassöffnung (212) ausgehend zu mindestens einem ersten Luftdurchlass (214a, 214b) führt;
eine Wasserabscheider-Kammer (220), in welche der mindestens einen ersten Luftdurchlass (214a, 214b) führt, wobei eine Mehrzahl von lateral angeordneten Durchgangsöffnungen (222x, 222y) für den Wasserablauf die Wasserabscheider-Kammer (220) umgibt, und wobei die Wasserabscheider-Kammer (220) zu zumindest einem zweiten Luftdurchlass (224a-d) führt;
eine Filter-Kammer (230), in welche der mindestens eine zweite Luftdurchlass (224a-d) führt, wobei die Filter-Kammer (230) zur Aufnahme eines Luftfilters (232) ausgebildet ist; und
einen Verbindungsabschnitt (240) zur Verbindung mit einem Luftkanal (120) der Beleuchtungseinrichtung (100) .

2. Das Belüftungsmodul (200) gemäß dem Anspruch 1, wobei wenigstens 5 oder wenigstens 7 Durchgangsöffnungen (222x, 222y) die Wasserabscheider-Kammer (220) umgeben.

3. Das Belüftungsmodul (200) gemäß Anspruch 1 oder 2, wobei zwischen der Lufteinlass-Kammer (210) und der Wasserabscheider-Kammer (220) ein erstes Schild (218) angeordnet ist, welches den mindestens einen ersten Luftdurchlass (214a-b) umfasst, und wobei der mindestens eine Luftdurchlass (214a-b) von der äußeren Lufteinlassöffnung (212) beabstandet ist.

4. Das Belüftungsmodul (200) gemäß einem der vorigen Ansprüche, wobei ein zweites Schild (228) die Wasserabscheider-Kammer (220) von der Filter-Kammer (230) trennt, und wobei ein aufsummierter Öffnungsquerschnitt des mindestens einen ersten Luftdurchlasses (214a-b) kleiner ist als ein gesamter Öffnungsquerschnitt des mindestens einen zweiten Luftdurchlasses (224a-d).

5. Das Belüftungsmodul (200) gemäß dem vorigen Anspruch, wobei eine Mehrzahl von zweiten Luftdurchlässen (224a-c) im Wesentlichen gleichmäßig über das zweite Schild (228) verteilt ist.

6. Das Belüftungsmodul (200) gemäß einem der vorigen Ansprüche, wobei die wenigstens eine Filter-Kammer (230) ein Zylindermantel-förmiges Gehäuse aufweist.

7. Das Belüftungsmodul (200) gemäß einem der vorigen Ansprüche, wobei der Verbindungsabschnitt (240), die Filter-Kammer (230) und die Wasserabscheider-Kammer (220) im Wesentlichen rotationssymmetrisch ausgebildet sind.

8. Das Belüftungsmodul (200) gemäß einem der vorigen Ansprüche, wobei die lateral angeordneten Durchgangsöffnungen (222x, 222y) der Wasserabscheider-Kammer (220) eine jeweilige äußere Öffnung (226x, 226y) umfasst, deren Öffnungsrichtung von einer lateralen Richtung abweicht, insbesondere parallel zu einer Mittenachse (M) des Belüftungsmoduls (200) verläuft.

9. Das Belüftungsmodul (200) gemäß einem der vorigen Ansprüche, wobei der Verbindungsabschnitt (240) zur Herstellung einer lösbaren Verbindung mit dem Gehäuse (102) der Beleuchtungseinrichtung (100) ausgebildet ist.

10. Das Belüftungsmodul (200) gemäß einem der vorigen Ansprüche, wobei ein Hauptkörper des Belüftungsmoduls (200) aus einem Elastomer, einem Duroplast oder einem Thermoplast hergestellt ist.

## Claims

1. Ventilation module (200) for a lighting device (100) of a motor vehicle, comprising:
an air inlet chamber (210), which leads outwards from at least one outer air inlet opening (212) to at least one first air passage (214a, 214b);
a water separator chamber (220) into which the at least one first air passage (214a, 214b) leads, wherein a plurality of laterally arranged through-openings (222x, 222y) for water drainage surround the water separator chamber (220), and wherein the water separator chamber (220) leads to at least one second air passage (224a-d);
a filter chamber (230) into which the at least one second air passage (224a-d) leads, wherein the filter chamber (230) is designed to receive an air filter (232); and
a connecting portion (240) for connecting to an air duct (120) of the lighting device (100).

2. Ventilation module (200) according to claim 1, wherein at least 5 or at least 7 through-openings (222x, 222y) surround the water separator chamber (220).

3. Ventilation module (200) according to claim 1 or 2, wherein a first shield (218) is arranged between the air inlet chamber (210) and the water separator chamber (220), which first shield comprises the at least one first air passage (214a-b), and wherein the at least one air passage (214a-b) is spaced apart from the outer air inlet opening (212).

4. Ventilation module (200) according to any of the preceding claims, wherein a second shield (228) separates the water separator chamber (220) from the filter chamber (230), and wherein a cumulated opening cross-section of the at least one first air passage (214a-b) is smaller than a total opening cross-section of the at least one second air passage (224a-d).

5. Ventilation module (200) according to the preceding claim, wherein a plurality of second air passages (224a-c) are distributed substantially evenly over the second shield (228).

6. Ventilation module (200) according to any of the preceding claims, wherein the at least one filter chamber (230) comprises a housing in the shape of a cylindrical casing.

7. Ventilation module (200) according to any of the preceding claims, wherein the connecting portion (240), the filter chamber (230) and the water separator chamber (220) are formed substantially rotationally symmetrically.

8. Ventilation module (200) according to any of the preceding claims, wherein the laterally arranged through-openings (222x, 222y) of the water separator chamber (220) comprise a corresponding outer opening (226x, 226y), the opening direction of which deviates from a lateral direction, in particular runs parallel to a center axis (M) of the ventilation module (200).

9. Ventilation module (200) according to any of the preceding claims, wherein the connecting portion (240) is designed to establish a detachable connection to the housing (102) of the lighting device (100).

10. Ventilation module (200) according to any of the preceding claims, wherein a main body of the ventilation module (200) is made of an elastomer, a thermoset or a thermoplastic.

## Revendications

1. Module de ventilation (200) pour un dispositif d'éclairage (100) d'un véhicule automobile, comprenant:
une chambre d'admission d'air (210) qui mène depuis au moins une ouverture d'admission d'air extérieure (212) à au moins un premier passage d'air (214a, 214b);
une chambre de séparation d'eau (220) dans laquelle débouche ledit au moins un premier passage d'air (214a, 214b), dans lequel une pluralité d'ouvertures traversantes (222x, 222y) disposées latéralement pour l'évacuation de l'eau entoure la chambre de séparation d'eau (220), et dans lequel la chambre de séparation d'eau (220) mène vers au moins un deuxième passage d'air (224a-d);
une chambre de filtration (230) dans laquelle débouche ledit au moins un deuxième passage d'air (224a-d), dans lequel la chambre de filtration (230) est conçue pour recevoir un filtre à air (232); et
une partie de raccordement (240) destinée à être raccordée à un canal d'air (120) du dispositif d'éclairage (100).

2. Module de ventilation (200) selon la revendication 1, dans lequel au moins 5 ou au moins 7 ouvertures traversantes (222x, 222y) entourent la chambre de séparation d'eau (220).

3. Module de ventilation (200) selon la revendication 1 ou 2, dans lequel un premier écran (218) est disposé entre la chambre d'entrée d'air (210) et la chambre de séparation d'eau (220), lequel premier écran comprend ledit au moins un premier passage d'air (214a-b), et dans lequel ledit au moins un passage d'air (214a-b) est espacé de l'ouverture d'entrée d'air extérieure (212).

4. Module de ventilation (200) selon l'une quelconque des revendications précédentes, dans lequel un deuxième écran (228) sépare la chambre de séparation d'eau (220) de la chambre de filtration (230), et dans lequel une section d'ouverture totale dudit au moins un premier passage d'air (214a-b) est inférieure à une section d'ouverture totale dudit au moins un deuxième passage d'air (224a-d).

5. Module de ventilation (200) selon la revendication précédente, dans lequel une pluralité de deuxièmes passages d'air (224a-c) est répartie pour l'essentiel uniformément sur le deuxième écran (228).

6. Module de ventilation (200) selon l'une quelconque des revendications précédentes, dans lequel ladite au moins une chambre de filtration (230) présente un boîtier en forme de chemise de cylindre.

7. Module de ventilation (200) selon l'une quelconque des revendications précédentes, dans lequel la section de raccordement (240), la chambre de filtration (230) et la chambre de séparation d'eau (220) présentent pour l'essentiel une symétrie de révolution.

8. Module de ventilation (200) selon l'une quelconque des revendications précédentes, dans lequel les ouvertures traversantes (222x, 222y) disposées latéralement de la chambre de séparation d'eau (220) comprennent une ouverture extérieure (226x, 226y) respective dont la direction d'ouverture diffère d'une direction latérale, en particulier s'étend parallèlement à un axe central (M) du module de ventilation (200).

9. Module de ventilation (200) selon l'une quelconque des revendications précédentes, dans lequel la section de raccordement (240) est conçue pour établir une liaison amovible avec le boîtier (102) du dispositif d'éclairage (100).

10. Module de ventilation (200) selon l'une quelconque des revendications précédentes, dans lequel un corps principal du module de ventilation (200) est réalisé à partir d'un élastomère, d'un thermodurcissable ou d'un thermoplastique.
